# EUROPÄISCHE PATENTSCHRIFT

(11) **EP 2 786 385 B1**
(45) Veröffentlichungstag und Bekanntmachung des Hinweises auf die Patenterteilung: **21.12.2016**
(21) Anmeldenummer: 12777934.6
(22) Anmeldetag: 29.10.2012
(51) Int. Cl.: H01H 1/54, H01H 9/34, H01H 9/44, H01H 1/20

(54) **SCHALTGERAET FUER GLEICHSTROMANWENDUNGEN**
SWITCHING DEVICE FOR DC APPLICATIONS
APPAREIL DE COMMUTATION POUR APPLICATIONS À COURANT CONTINU

(30) Priorität: 29.11.2011 EP 11191219
(43) Veröffentlichungstag der Anmeldung: 08.10.2014
(73) Patentinhaber: Eaton Electrical IP GmbH & Co. KG, 12529 Schönefeld (DE)
(72) Erfinder: BAUJAN, Guenther, 53844 Troisdorf (DE); DAUER, Klaus, 56075 Koblenz (DE)
(74) Vertreter: Eaton IP Group EMEA
(86) Internationale Anmeldenummer: PCT/EP2012/071410
(87) Internationale Veröffentlichungsnummer: WO 2013/079269

(56) Entgegenhaltungen:
- DE-A1- 3 409 564
- DE-B- 1 246 851
- US-A- 2 332 446

## Beschreibung

Die Erfindung betrifft ein Schaltgerät für Gleichstromanwendungen. Das Schaltgerät umfasst mindestens eine erste Schaltkammer für eine erste Strombahn und eine zweite Schaltkammer für eine zweite Strombahn, je Strombahn mindestens eine Schaltkontaktanordnung, die einen ersten Kontakt und einen zweiten Kontakt aufweist, wobei die beiden Kontakte in einem eingeschalteten Zustand des Schaltgeräts in Kontakt und in einem ausgeschalteten Zustand des Schaltgeräts eine Trennstrecke bildend außer Kontakt zueinander gehalten sind, sowie je Strombahn mindestens eine Löscheinrichtung zum Löschen eines zwischen den Kontakten auftretender Lichtbogens.

Ein solches Schaltgerät ist aus der EP 2 061 053 A2 bekannt. Zur Schaffung eines Schaltgeräts für Gleichstromanwendungen wird dort vorgeschlagen, das Gehäuse eines Schaltgeräts für Wechselstromanwendungen zu verwenden, wobei zusätzlich mindestens zwei Permanentmagnete vorgesehen sind, die ein Magnetfeld mit im wesentlichen quer zur Trennstrecke der Strombahnen verlaufende Feldlinien aufweisen. In dem Gehäuse sind drei Schaltkammern für jeweils eine Strombahn vorgesehen, wobei jeder Strombahn ein bewegbares Schaltkontaktelement sowie zwei einander gegenüberliegende feststehende Schaltkontaktelemente zugeordnet sind. Die drei bewegbaren Schaltkontaktelemente sind dabei gemeinsam zwischen einer Schließstellung, die dem eingeschalteten Zustand des Schaltgeräts entspricht, und einer Öffnungsstellung, die dem ausgeschalteten Zustand des Schaltgeräts entspricht, bewegbar. Den einzelnen Strombahnen sind jeweils zwei Lichtbogenlöscheinrichtungen zugeordnet, die jeweils in Form von einzelnen übereinander angeordneten, elektrisch voneinander isolierten Löschblechen ausgebildet sind. Außerdem weist jede Strombahn zwei Trennstrecken auf, die sich bei geöffneten bewegbaren Schaltkontaktelementen zwischen deren Enden und den diesen Enden zugeordneten ersten und zweiten feststehenden Schaltkontaktelementen ausbilden. Beim Öffnen der Schaltkontaktelemente bildet sich entlang der Trennstrecken jeweils ein Lichtbogen, der mit Hilfe der Lichtbogenlöscheinrichtungen gelöscht werden kann. Da bei Gleichstromanwendungen das Löschen eines Lichtbogens nicht aufgrund eines Nulldurchgangs des Stroms, wie bei Wechselstromanwendungen, erreicht werden kann, bedarf es bei Gleichstromanwendungen dem Vorsehen eines Magnetfeldes, welches den Lichtbogen in eines der Lichtbogenlöscheinrichtungen treibt. Durch das durch die Permanentmagneten gebildete Magnetfeld wirkt auf einen sich längs der Trennstrecke ausbildenden Lichtbogen eine Lorenzkraft, welche diesen in Richtung auf eine der Lichtbogenlöscheinrichtungen treibt. Bei geringen Stromstärken wird daher der Lichtbogen sicher in der Lichtbogenlöscheinrichtung gelöscht. Bei sehr hohen Stromstärken besteht jedoch die Gefahr, dass der Lichtbogen auf einen der Permanentmagnete überschlägt und diesen verbrennt.

Ein ähnliches Schaltgerät zeigt DE 34 09 564 A1, das zwei Schaltkammern aufweist, in denen jeweils eine Lichtbogenlöscheinrichtung und eine Lichtbogentreiberanordnung vorgesehen ist.

Aufgabe der vorliegenden Erfindung ist es daher, ein Schaltgerät bereitzustellen, dass sowohl für geringe Ströme als auch für hohe Ströme einer Gleichstromanwendung gleichermaßen verwendet werden kann.

Die Erfindung wird durch ein Schaltgerät für Gleichstromanwendungen gelöst, welches mindestens eine erste Schaltkammer für eine erste Strombahn und eine zweite Schaltkammer für eine zweite Strombahn aufweist. Je Strombahn ist mindestens eine Schaltkontaktanordnung vorgesehen, die einen ersten Kontakt und einen zweiten Kontakt aufweist, wobei die beiden Kontakte in einem eingeschalteten Zustand des Schaltgeräts in Kontakt und in einem ausgeschalteten Zustand des Schaltgeräts eine Trennstrecke bildend außer Kontakt zueinander gehalten sind. Je Strombahn ist ferner mindestens eine Löscheinrichtung zum Löschen eines zwischen den Kontakten auftretender Lichtbogens vorgesehen. Hierbei ist eine Lichtbogentreiberanordnung vorgesehen, die in einer der beiden Schaltkammern angeordnet ist und zumindest im Bereich der Schaltkontaktanordnung der jeweiligen Strombahn ein Magnetfeld erzeugt, um den Lichtbogen in die jeweilige Löscheinrichtung zu treiben.

Somit weist das Schaltgerät eine Schaltkammer auf, in der eine Lichtbogentreiberanordnung vorgesehen ist, und eine Schaltkammer, in der keine Lichtbogentreiberanordnung vorgesehen ist. Das Schaltgerät eignet sich daher sowohl für geringere Ströme als auch für hohe Ströme. Die Schaltkammer mit Lichtbogentreiberanordnung ist für geringere Ströme geeignet, bei denen die Gefahr gering ist, dass ein Lichtbogen auf die Lichtbogentreiberanordnung überschlägt. Das Magnetfeld der Lichtbogentreiberanordnung ist zudem stark genug, um auch Lichtbögen eines kleineren Stroms schnell in die Löscheinrichtung zu treiben. Die Schaltkammer ohne Lichtbogentreiberanordnung ist besonders für hohe Ströme geeignet, da in dieser Schaltkammer keine Lichtbogentreiberanordnung angeordnet ist und somit der Lichtbogen nicht auf eine solche Lichtbogentreiberanordnung überschlagen kann. Hierdurch ist gewährleistet, dass sich nur geringe Kohlenstoffablagerungen durch Abbrand eines Permanentmagneten oder angrenzender Gehäusewände bilden, die das Löschen eines Lichtbogens erschweren würden. Je nach Geometrie der Schaltkontaktanordnung kann der Lichtbogen bereits einen eigenständigen Impuls erhalten, der diesen in die Löscheinrichtung treibt. Andererseits sind die beiden Schaltkammern des Schaltgeräts nebeneinander angeordnet, so dass das Magnetfeld der Lichtbogentreiberanordnung auch auf die Schaltkammer ohne Lichtbogentreiberanordnung ausstrahlt und eine Lorenzkraft auf einen dort entstehenden Lichtbogen erzeugt. Hierbei sind die Strombahnen vorzugsweise nebeneinander und parallel zueinander angeordnet. Die Schaltkammern können insbesondere in einem Gehäuse des Schaltgeräts durch Zwischenwände voneinander getrennt ausgebildet sein, wobei die Zwischenwände vorzugsweise aus einem elektrisch isolierenden aber magnetisch permeablen Material gefertigt sind.

Die beiden Strombahnen können je nach Anwendungsfall benutzt werden, d. h. bei niedrigen auftretenden Strömen wird die Strombahn mit Lichtbogentreiberanordnung verwendet und bei hohen auftretenden Strömen wird die Strombahn ohne Lichtbogentreiberanordnung verwendet. Andererseits können die Strombahnen auch elektrisch parallel oder in Reihe geschaltet sein, so dass durch beide Strombahnen grundsätzlich Strom fließt und je nach auftretender Stromstärke und dem sich daraus resultierenden Löschverhalten einer der beiden Strombahnen die Löschung eines Lichtbogens bewirkt. Hierdurch wird der durch die Lichtbögen aufrechterhaltene Stromfluss an einer Stelle unterbrochen, so dass auch alle weiteren Lichtbögen erlöschen.

Grundsätzlich kann auch eine dritte Schaltkammer für eine dritte Strombahn vorgesehen sein. Ist dann die Lichtbogentreiberanordnung in der zweiten Schaltkammer angeordnet, kann diese zwischen der ersten Schaltkammer und der zweiten Schaltkammer angeordnet sein. Somit strahlt das Magnetfeld der Lichtbogentreiberanordnung der zweiten Schaltkammer auf die anderen beiden, nämlich die erste Schaltkammer und die dritte Schaltkammer, aus. Grundsätzlich ist es jedoch auch denkbar, dass in der ersten Schaltkammer und der dritten Schaltkammer eine Lichtbogentreiberanordnung angeordnet ist und die zweite Schaltkammer, welche sich zwischen der ersten und der dritten Schaltkammer befindet, frei von einer Lichtbogentreiberanordnung ist.

Die Lichtbogentreiberanordnung kann zwei Permanentmagneten umfassen, die auf gegenüberliegenden Seiten der Schaltkontaktanordnung angeordnet sind und die ein Magnetfeld mit Feldlinien quer zur Trennstrecke erzeugen. Grundsätzlich kann die Lichtbogentreiberanordnung jedoch aus einem Permanentmagneten bestehen, der oberhalb der Schaltkontaktanordnung vorgesehen ist, und welcher zwischen zwei Polplatten angeordnet ist, die sich seitlich auf gegenüberliegenden Seiten der Schaltkontaktanordnung befinden.

Vorzugsweise ist je Schaltkontaktanordnung zumindest eine Lichtbogenleitanordnung vorgesehen, mittels derer der Lichtbogen zur Löscheinrichtung der jeweiligen Schaltkontaktanordnung gelenkt wird. Eine solche Lichtbogenleitanordnung besteht üblicherweise aus Leitblechen, die von den Kontakten in Richtung zur jeweiligen Löscheinrichtung verlaufen.

Jede Schaltanordnung kann grundsätzlich aus einem Festkontakt und einem beweglichen Kontakt bestehen, wobei der erste Kontakte jeweils auf einem in der Schaltkammer feststehenden Festkontaktträger angeordnet sind und der zweite Kontakte jeweils an einer in der Schaltkammer bewegbar angeordneten Brückenanordnung angeordnet sind. Die Brückenanordnung dient hierbei zum Betätigen des zweiten Kontakts.

Grundsätzlich kann je Strombahn auch eine doppelte Unterbrechung mit zwei Kontaktpaaren vorgesehen sein, wobei je Strombahn zwei Kontaktanordnungen vorgesehen sind und die zweiten Kontakte auf einem bewegbaren Brückenschaltstück angeordnet sind und wobei die zweiten Kontakte über das Brückenschaltstück miteinander elektrisch verbunden sind. Die beiden Kontaktpaare, jeweils bestehend aus einem ersten Kontakt und einem zweiten Kontakt, sind somit in Reihe geschaltet. Hierbei bilden sich zwischen jedem Kontaktpaar Lichtbögen aus. Grundsätzlich können die Brückenschaltstücke aller Strombahnen von einer gemeinsamen Brückenanordnung betätigbar sein, so dass durch Betätigen eines Elements, nämlich der Brückenanordnung, alle Kontaktpaare bzw. Schaltkontaktanordnungen betätigt werden.

Ein bevorzugtes Ausführungsbeispiel der Erfindung ist im folgenden anhand der Zeichnungen näher erläutert. Hierin zeigt
- Figur 1: einen Teillängsschnitt durch ein erfindungsgemäßes Schaltgerät und
- Figur 2: eine Draufsicht in das Schaltgerät gemäß Figur 1.

Figur 1 zeigt das erfindungsgemäße Schaltgerät 1 in einem Teillängsschnitt mit einem Gehäuse 2, welches ein Unterteil 3 und ein Oberteil 4 umfasst. Figur 2 zeigt einen Blick in das Schaltgerät 1, wobei das Oberteil 4 weggelassen ist, so dass man in das Unterteil 3 blicken kann. Die beiden Figuren 1 und 2 werden im folgenden zusammen beschrieben.

Das Schaltgerät 1 weist drei Pole, d. h. drei Schaltbahnen, nämlich eine erste Schaltbahn 5, eine zweite Schaltbahn 6 und eine dritte Schaltbahn 7 auf. Jede Schaltbahn 5, 6, 7 ist in einer separaten Schaltkammer, nämlich einer ersten Schaltkammer 8, einer zweiten Schaltkammer 9 und einer dritten Schaltkammer 10 angeordnet. Die Schaltkammern 8, 9, 10 sind durch Zwischenwände 11, 12 des Gehäuses 2 elektrisch voneinander getrennt, wobei die Zwischenwände 11, 12 vorzugsweise magnetisch permeabel sind. Die drei Strombahnen 5, 6, 7 sind hinsichtlich ihres Aufbaus identisch, wobei im folgenden der Aufbau der Strombahnen 5, 6, 7 exemplarisch anhand der mittleren zweiten Strombahn 6 näher erläutert wird.

Die zweite Strombahn 6 innerhalb der zweiten Schaltkammer 9 ist in Figur 1 im Längsschnitt dargestellt. Die zweite Schaltbahn 6 ist doppelt unterbrechend ausgebildet und weist eine erste Schaltkontaktanordnung 13 und eine zweite Schaltkontaktanordnung 16 auf. Die beiden Schaltkontaktanordnungen 13, 16 sind identisch und spiegelbildlich zueinander ausgebildet.

Die erste Schaltkontaktanordnung 13, welche in Figur 1 auf der linken Seite dargestellt ist, umfasst ein Kontaktpaar mit einem ersten Kontakt 14 und einem zweiten Kontakt 15. Entsprechend ist die zweite Schaltkontaktanordnung 16 mit einem zweiten Kontaktpaar umfassend einen ersten Kontakt 17 und einen zweiten Kontakt 18 ausgebildet.

Der erste Kontakt 14 der ersten Schaltkontaktanordnung 13 ist auf einem ersten Festkontaktträger 19 angeordnet. Der erste Festkontaktträger 19 ist feststehend und somit unbeweglich im Gehäuse 2 des Schaltgeräts 1 angeordnet. Der erste Kontakt 17 ist an einem ersten freien Ende des ersten Festkontaktträgers 19 angeordnet. An einem diesem Ende abgewandten Ende des ersten Festkontaktträgers 19 ist ein erster Anschluss 23 für den Anschluss der ersten Strombahn 5 in einem Gleichstromkreis vorgesehen.

Der zweite Kontakt 15 der ersten Schaltkontaktanordnung 13 befindet sich an einem Brückenschaltstück 20 einer Brückenanordnung 21 und ist bewegbar im Gehäuse 2 angeordnet. Das Brückenschaltstück 20 ist in der in Figur 1 dargestellten Orientierung vertikal zwischen einer angehobenen und einer abgesenkten Stellung verstellbar. In der angehobenen Stellung ist der zweite Kontakt 15 der ersten Schaltkontaktanordnung 13 in Kontakt mit dem ersten Kontakt 14. In einer abgesenkten Stellung sind die beiden Kontakte 14, 15 außer Kontakt. In dieser Stellung bildet sich eine Trennstrecke zwischen dem ersten Kontakt 14 und dem zweiten Kontakt 15 entlang welcher sich ein Lichtbogen ausbilden kann.

Die zweite Schaltkontaktanordnung 16 ist identisch zur ersten Schaltkontaktanordnung 13 ausgebildet. Der erste Kontakt 17 der zweiten Schaltkontaktanordnung 16 befindet sich auf einem zweiten Festkontaktträger 22 und ist an einem ersten Ende des zweiten Festkontaktträgers 22 angeordnet. An einem diesem Ende abgewandten Ende des zweiten Festkontaktträgers 22 ist ein zweiter Anschluss 24 vorgesehen.

Der zweite Kontakt 18 der zweiten Schaltkontaktanordnung 16 ist ebenfalls am Brückenschaltstück 20 angeordnet und zwar an einem vom zweiten Kontakt 15 der ersten Schaltkontaktanordnung 13 abgewandten Ende desselben. Das Brückenschaltstück 20 ist elektrisch leitend ausgebildet und verbindet die beiden zweiten Kontakte 15, 18 elektrisch miteinander. Im angehobenen Zustand des Brückenschaltstücks 20 ist der zweite Kontakt 18 der zweiten Schaltanordnung 16 in Kontakt zum ersten Kontakt 17, wobei in der abgesenkten Stellung des Brückenschaltstücks 20 die beiden Kontakte 17, 18 außer Kontakt gehalten sind und sich zwischen diesen eine Trennstrecke bildet, entlang welcher sich ebenfalls ein Lichtbogen ausbilden kann.

Im angehobenen Zustand des Brückenschaltstücks 20 kann somit ein Strom vom ersten Anschluss 23 über den ersten Festkontaktträger 19 zum ersten Kontakt der ersten Schaltkontaktanordnung 13, dann weiter zum zweiten Kontakt 15 der ersten Schaltkontaktanordnung 13 über das Brückenschaltstück 20 zum zweiten Kontakt 18 der zweiten Schaltkontaktanordnung 16 fließen. Von dort fließt der Strom weiter zum ersten Kontakt 17 der zweiten Schaltkontaktanordnung 16 über den zweiten Festkontaktträger 22 zum zweiten Anschluss 24.

Zum Verstellen des Brückenschaltstücks 20 ist eine Schaltbrücke 30 vorgesehen, welche vertikal verschiebbar im Gehäuse 2 angeordnet ist und das Brückenschaltstück 20 verstellt. Im angehobenen Zustand des Brückenschaltstücks 20, welcher dem eingeschalteten Zustand des Schaltgeräts 1 entspricht, wird das Brückenschaltstück 20 mit seinen zweiten Kontakten 15, 18 über eine Feder 31 gegen die ersten Kontakte 14, 17 gedrückt, wobei sich die Feder 31 zwischen dem Brückenschaltstück 20 und der Schaltbrücke 30 abstützt.

In der zweiten Schaltkammer 9 sind zwei Löscheinrichtungen, nämlich eine erste Löscheinrichtung 27 und eine zweite Löscheinrichtung 28 vorgesehen. Die erste Löscheinrichtung 27 ist der ersten Schaltkontaktanordnung 13 und die zweite Löscheinrichtung 28 der zweiten Schaltkontaktanordnung 16 zugeordnet. Die beiden Löscheinrichtungen 27, 28 sind jeweils auf einer der Schaltbrückenanordnung 21 abgewandten Seite der jeweiligen Schaltkontaktanordnung 13, 16 angeordnet.

Um entstehende Lichtbögen zwischen den Kontaktpaaren in die Löscheinrichtungen 27, 28 zu treiben, sind in der zweiten Schaltkammer 9 zwei Lichtbogentreiberanordnungen vorgesehen, nämlich eine erste Lichtbogentreiberanordnung 32 und eine zweite Lichtbogentreiberanordnung 33, wobei die erste Lichtbogentreiberanordnung 32 der ersten Schaltkontaktanordnung 13 und die zweite Lichtbogentreiberanordnung 33 der zweiten Schaltkontaktanordnung 16 zugeordnet ist. Die erste Lichtbogentreiberanordnung 32 umfasst zwei erste Permanentmagneten 25, die innerhalb der zweiten Schaltkammer 9 an den Zwischenwänden11, 12 angeordnet sind und die erste Schaltkontaktanordnung 13 zwischen sich aufnehmen. Die ersten Permanentmagneten 25 sind plattenförmig gestaltet und parallel zu den Zwischenwänden 11, 12 angeordnet. Die beiden ersten Permanentmagneten 25 sind bezüglich ihrer Magnetisierung gleichgerichtet angeordnet, so dass sich zwischen ihnen ein annähernd homogenes Magnetfeld mit Feldlinien quer zur Trennrichtung ausbildet. Somit verlaufen die Feldlinien des Magnetfeldes auch quer zu einem Lichtbogen, der sich zwischen dem ersten Kontakt 14 und dem zweiten Kontakt 15 der ersten Schaltkontaktanordnung 13 ausbildet. Hierdurch entsteht durch das Magnetfeld eine Lorenzkraft, die auf den Lichtbogen einwirkt und diesen in Richtung zur ersten Löscheinrichtung 27 treibt.

Die zweite Lichtbogentreiberanordnung 33 ist vergleichbar zur ersten Lichtbogentreiberanordnung 32 aufgebaut und umfasst zwei zweite Permanentmagnete 26, die die zweite Schaltkontaktanordnung 16 zwischen sich aufnehmen. Das Magnetfeld ist hierbei in entgegengesetzt zum Magnetfeld der ersten Permanentmagneten 25 ausgerichtet. Ein Lichtbogen, der sich zwischen dem ersten Kontakt 17 und dem zweiten Kontakt 18 der zweiten Schaltkontaktanordnung 16 ausbildet, weist eine Stromrichtung auf, die der Stromrichtung eines Lichtbogens zwischen den Kontakten 14, 15 der ersten Schaltkontaktanordnung 13 räumlich entgegengesetzt ist. Wenn ein Lichtbogen gemäß der Darstellung in Figur 1 zwischen den Kontakten 17, 18 der zweiten Schaltkontaktanordnung 16 eine Stromrichtung vertikal nach unten aufweist, weist ein Lichtbogen zwischen den Kontakten 14, 15 der ersten Schaltkontaktanordnung eine Stromrichtung vertikal nach oben auf. Um ein sicheres Löschen der Lichtbögen unabhängig von der Stromrichtung in der jeweiligen Strombahn zu gewährleisten, muss daher in einer ersten Stromrichtung der Lichtbogen an der ersten Schaltkontaktanordnung 13 nach links in die erste Löscheinrichtung 27 und ein Lichtbogen an der zweiten Schaltkontaktanordnung 16 nach rechts in die zweite Löscheinrichtung 28 getrieben werden. Um dies zu erzielen, müssen demnach die Magnetfelder in entgegengesetzte Richtung ausgerichtet sein.

Die erste Strombahn 5 und die dritte Strombahn 7 sowie die erste Schaltkammer 8 und die dritte Schaltkammer 10 sind identisch zur zweiten Strombahn 6 und zur zweiten Schaltkammer 9 ausgebildet, jedoch mit dem Unterschied, dass in der ersten Schaltkammer 8 und der dritten Schaltkammer 10 keine Lichtbogentreiberanordnungen angeordnet sind. In der ersten Schaltkammer 8 und in der dritten Schaltkammer 10 sind somit keine Permanentmagneten angeordnet. Die Lichtbogentreiberanordnungen 32, 33 der ersten Strombahn 6 strahlen auf die benachbarten Schaltkammern, nämlich die erste Schaltkammer 8 und die dritte Schaltkammer 10, aus um auch dort eine Lorenzkraft auf einen entstehenden Lichtbogen ausüben zu können.

### Bezugszeichenliste

- 1: Schaltgerät
- 2: Gehäuse
- 3: Unterteil
- 4: Oberteil
- 5: erste Strombahn
- 6: zweite Strombahn
- 7: dritte Strombahn
- 8: erste Schaltkammer
- 9: zweite Schaltkammer
- 10: dritte Schaltkammer
- 11: Zwischenwand
- 12: Zwischenwand
- 13: erste Schaltkontaktanordnung
- 14: erster Kontakt
- 15: zweiter Kontakt
- 16: zweite Schaltkontaktanordnung
- 17: erster Kontakt
- 18: zweiter Kontakt
- 19: erster Festkontaktträger
- 20: Brückenschaltstück
- 21: Brückenanordnung
- 22: zweiter Festkontaktträger
- 23: erster Anschluss
- 24: zweiter Anschluss
- 25: erste Permanentmagneten
- 26: zweite Permanentmagneten
- 27: erste Löscheinrichtung
- 28: zweite Löscheinrichtung
- 29: Löschblech
- 30: Schaltbrücke
- 31: Feder
- 32: erste Lichtbogentreiberanordnung
- 33: zweite Lichtbogentreiberanordnung

## Patentansprüche

1. Schaltgerät (1) für Gleichstromanwendungen umfassend mindestens eine erste Schaltkammer (8) für eine erste Strombahn (5) und eine zweite Schaltkammer (9) für eine zweite Strombahn (6),
je Strombahn (5, 6) mindestens eine Schaltkontaktanordnung (13, 16), die einen ersten Kontakt (14, 17) und einen zweiten Kontakt (15, 18) aufweist, wobei die beiden Kontakte (14, 17; 15, 18) in einem eingeschalteten Zustand des Schaltgeräts (1) in Kontakt und in einem ausgeschalteten Zustand des Schaltgeräts (1) eine Trennstrecke bildend außer Kontakt zueinander gehalten sind, sowie je Strombahn (5, 6) mindestens eine Löscheinrichtung (27, 28) zum Löschen eines zwischen den Kontakten (14, 17; 15, 18) auftretenden Lichtbogens, **dadurch gekennzeichnet, dass** lediglich in einer der mindestens einen ersten Schaltkammer (8) und einen zweiten Schaltkammer (9) zumindest eine Lichtbogentreiberanordnung (32, 33) vorgesehen ist, die in einer der beiden Schaltkammern (9) angeordnet ist und zumindest im Bereich der Schaltkontaktanordnung (13, 16) der jeweiligen Strombahn (6) ein Magnetfeld erzeugt und einen Lichtbogen in die jeweilige Löscheinrichtung (32, 33) treibt.

2. Schaltgerät nach Anspruch 1, **dadurch gekennzeichnet, dass** die Strombahnen (5, 6) nebeneinander und parallel zueinander angeordnet sind.

3. Schaltgerät nach einem der vorangehenden Ansprüche, **dadurch gekennzeichnet, dass** die Schaltkammern (8, 9, 10) in einem Gehäuse (2) durch Zwischenwände (11, 12) voneinander getrennt ausgebildet sind.

4. Schaltgerät nach Anspruch 3, **dadurch gekennzeichnet, dass** die Zwischenwände (11, 12) aus einem elektrisch isolierendem aber magnetisch permeablem Material gefertigt sind.

5. Schaltgerät nach einem der vorangehenden Ansprüche, **dadurch gekennzeichnet, dass** die Strombahnen (5, 6, 7) parallel oder in Reihe geschaltet sind.

6. Schaltgerät nach einem der vorangehenden Ansprüche, **dadurch gekennzeichnet, dass** eine dritte Schaltkammer (10) für eine dritte Strombahn (7) vorgesehen ist.

7. Schaltgerät nach Anspruch 6, **dadurch gekennzeichnet, dass** die mindestens eine Lichtbogentreiberanordnung (32, 33) in der zweiten Schaltkammer (9) angeordnet ist und dass die zweite Schaltkammer (9) zwischen der ersten Schaltkammer (8) und der dritten Schaltkammer (10) angeordnet ist.

8. Schaltgerät nach einem der vorangehenden Ansprüche, **dadurch gekennzeichnet, dass** die mindestens eine Lichtbogentreiberanordnung (32, 33) zwei Permanentmagnete (25, 26) umfasst, die auf gegenüberliegenden Seiten der Schaltkontaktanordnung (13, 16) angeordnet sind und ein Magnetfeld mit Feldlinien quer zur Trennstrecke erzeugen.

9. Schaltgerät nach einem der vorangehenden Ansprüche, **dadurch gekennzeichnet, dass** je Schaltkontaktanordnung (13, 16) zumindest eine Lichtbogenleitanordnung vorgesehen ist, mittels derer der Lichtbogen zur Löscheinrichtung (27, 28) der jeweiligen Schaltkontaktanordnung (13, 16) gelenkt wird.

10. Schaltgerät nach einem der vorangehenden Ansprüche, **dadurch gekennzeichnet, dass** die ersten Kontakte (14, 17) der Schaltkontaktanordnungen (13, 16) jeweils auf einem in der Schaltkammer (8, 9, 10) feststehenden Festkontaktträger (19, 22) angeordnet sind und dass die zweiten Kontakte (15, 18) der Schaltkontaktanordnungen (13, 16) jeweils an einer in der Schalkammer (8, 9, 10) bewegbar angeordneten Brückenanordnung (21) angeordnet sind.

11. Schaltgerät nach einem der vorangehenden Ansprüche, **dadurch gekennzeichnet, dass** je Strombahn (5, 6, 7) zwei Kontaktanordnungen (13, 16) vorgesehen sind, wobei die zweiten Kontakte (15, 18) auf einem bewegbaren Brückenschaltstück (20) angeordnet sind und wobei die zweiten Kontakte (15, 18) über das Brückenschaltstück (20) miteinander elektrisch verbunden sind.

12. Schaltgerät nach Anspruch 11, **dadurch gekennzeichnet, dass** die Brückenschaltstücke (20) aller Strombahnen (5, 6, 7) von einer gemeinsamen Brückenanordnung (21) betätigbar sind.

## Claims

1. Switching device (1) for direct current applications comprising at least one first switching chamber (8) for a first current path (5) and a second switching chamber (9) for a second current path (6),
for each current path (5, 6) at least one switching contact arrangement (13, 16), having a first contact (14, 17) and a second contact (15, 18), wherein the two contacts (14, 17; 15, 18) in a switched-on state of the switching device (1) remain in contact and in a switched-off state of the switching device (1) a separation section keeps them out of contact with each other, and each current path (5, 6) has at least one quenching device (27, 28) for extinguishing any electric arc occurring between the contacts (14, 17; 15, 18), **characterized in that** in only one of the at least one first switching chamber (8) and one second switching chamber (9) at least one electric arc driving device (32, 33) is provided, which is arranged in one of the two switching chambers (9) and at least in the region of the switching contact arrangement (13, 16) of the respective current path (6) creates a magnetic field and drives an electric arc into the respective quenching device (32, 33).

2. Switching device according to claim 1, **characterized in that** the current paths (5, 6) are arranged next to one another and parallel to one another.

3. Switching device according to one of the preceding claims, **characterized in that** the switching chambers (8, 9, 10) are separated from each other by intermediate walls (11, 12) in a housing (2).

4. Switching device according to claim 3, **characterized in that** the intermediate walls (11, 12) are made of an electrically insulating but magnetically permeable material.

5. Switching device according to one of the preceding claims, **characterized in that** the current paths (5, 6, 7) are connected in parallel or in series.

6. Switching device according to one of the preceding claims, **characterized in that** a third switching chamber (10) is provided for a third current path (7).

7. Switching device according to claim 6, **characterized in that** the at least one electric arc driving device (32, 33) is arranged in the second switching chamber (9), and that the second switching chamber (9) is arranged between the first switching chamber (8) and the third switching chamber (10).

8. Switching device according to one of the preceding claims, **characterized in that** the at least one electric arc driving device (32, 33) comprises two permanent magnets (25, 26), which are arranged on opposite sides of the switching contact arrangement (13, 16) and produce a magnetic field with field lines transverse to the separation section.

9. Switching device according to one of the preceding claims, **characterized in that** at least one electric arc conducting arrangement is provided for each switching contact arrangement (13, 16), by means of which the electric arc is directed to the quenching device (27, 28) of the respective switching contact arrangement (13, 16).

10. Switching device according to one of the preceding claims, **characterized in that** the first contacts (14, 17) of the switching contact arrangements (13, 16) are each arranged on a fixed contact carrier (19, 22) fixed in the switching chamber (8, 9, 10), and that the second contacts (15, 18) of the switching contact arrangements (13, 16) are each arranged on a bridge device (21) movably disposed in the switching chamber (8, 9, 10).

11. Switching device according to one of the preceding claims, **characterized in that** two contact arrangements (13, 16) are provided for each current path (5, 6, 7), the second contacts (15, 18) being arranged on a movable bridge switching piece (20), and wherein the second contacts (15, 18) are electrically connected to one another via the bridge switching piece (20).

12. Switching device according to claim 11, **characterized in that** the bridge switching pieces (20) of all current paths (5, 6, 7) can be actuated by a common bridge device (21).

## Revendications

1. Appareil de commutation (1) pour des applications à courant continu, comprenant
au moins une première chambre de commutation (8) pour une première voie de courant (5) et une deuxième chambre de commutation (9) pour une deuxième voie de courant (6),
au moins un ensemble de contact de commutation (13, 16) par voie de courant (5, 6), lequel présente un premier contact (14, 17) et un second contact (15, 18), dans lequel les deux contacts (14, 17 ; 15, 18) sont maintenus en contact lorsque l'appareil de commutation (1) est activé et hors contact en formant une section de coupure lorsque l'appareil de commutation (1) est désactivé, ainsi
qu'au moins un dispositif de désamorçage (27, 28) par voie de courant (5, 6) servant à désamorcer un arc électrique apparaissant entre les contacts (14, 17 ; 15,18), **caractérisé en ce qu'**est prévu, seulement dans une de l'au moins une première chambre de commutation (8) et une deuxième chambre de commutation (9), au moins un ensemble propulseur d'arc électrique (32, 33), qui est disposé dans l'une des deux chambres de commutation (9) et qui produit un champ magnétique au moins dans la zone de l'ensemble de contact de commutation (13, 16) de la voie de courant (6) respective et qui propulse un arc électrique dans le dispositif de désamorçage (32, 33) respectif.

2. Appareil de commutation selon la revendication 1, **caractérisé en ce que** les voies de courant (5, 6) sont disposées l'une à côté de l'autre et de manière parallèle l'une par rapport à l'autre.

3. Appareil de commutation selon l'une quelconque des revendications précédentes, **caractérisé en ce que** les chambres de commutation (8, 9, 10) sont réalisées dans un boîtier (2) de manière séparée les unes des autres par des parois intermédiaires (11, 12).

4. Appareil de commutation selon la revendication 3, **caractérisé en ce que** les parois intermédiaires (11, 12) sont produites à partir d'un matériau électriquement isolant toutefois magnétiquement perméable.

5. Appareil de commutation selon l'une quelconque des revendications précédentes, **caractérisé en ce que** les voies de courant (5, 6, 7) sont branchées en parallèle ou en série.

6. Appareil de commutation selon l'une quelconque des revendications précédentes, **caractérisé en ce qu'**une troisième chambre de commutation (10) pour une troisième voie de courant (7) est prévue.

7. Appareil de commutation selon la revendication 6, **caractérisé en ce que** l'au moins un ensemble propulseur d'arc électrique (32, 33) est disposé dans la deuxième chambre de commutation (9), et **en ce que** la deuxième chambre de commutation (9) est disposée entre la première chambre de commutation (8) et la troisième chambre de commutation (10).

8. Appareil de commutation selon l'une quelconque des revendications précédentes, **caractérisé en ce que** l'au moins un ensemble propulseur d'arc électrique (32, 33) comprend deux aimants permanents (25, 26), qui sont disposés sur des côtés se faisant face de l'ensemble de contact de commutation (13, 16) et qui produisent un champ magnétique présentant des lignes de champ de manière transversale par rapport à la section de coupure.

9. Appareil de commutation selon l'une quelconque des revendications précédentes, **caractérisé en ce qu'**au moins un ensemble de guidage d'arc électrique est prévu par ensemble de contact de commutation (13, 16), au moyen duquel l'arc électrique est dirigé en direction du dispositif de désamorçage (27, 28) de l'ensemble de contact de commutation (13, 16) respectif.

10. Appareil de commutation selon l'une quelconque des revendications précédentes, **caractérisé en ce que** les premiers contacts (14, 17) des ensembles de contact de commutation (13, 16) sont disposés respectivement sur un support de contact solide (19, 22) se tenant immobile dans la chambre de commutation (8, 9, 10), et **en ce que** les seconds contacts (15, 18) des ensembles de contact de commutation (13, 16) sont disposés respectivement au niveau d'un ensemble pont (21) disposé de manière à pouvoir être déplacé dans la chambre de commutation (8, 9, 10).

11. Appareil de commutation selon l'une quelconque des revendications précédentes, **caractérisé en ce que** deux ensembles de contact (13, 16) sont prévus par voie de courant (5, 6, 7), dans lequel les seconds contacts (15, 18) sont disposés sur une pièce de contact en pont (20) pouvant être déplacée et dans lequel les seconds contacts (15, 18) sont reliés électriquement entre eux par l'intermédiaire de la pièce de contact en pont (20).

12. Appareil de commutation selon la revendication 11, **caractérisé en ce que** les pièces de contact en pont (20) de toutes les voies de courant (5, 6, 7) peuvent être actionnées par un ensemble pont (21) commun.
